# EUROPÄISCHE PATENTANMELDUNG

(11) **EP 4 749 144 A1**
(43) Veröffentlichungstag der Anmeldung: **27.05.2026**
(21) Anmeldenummer: 25205589.2
(22) Anmeldetag: 30.09.2025
(51) Int. Cl.: F15B 15/28, F15B 15/26

(54) **VERRIEGELUNGSZYLINDER UND VERFAHREN ZUR MESSUNG EINES KOLBEN-WEGS EINES KOLBENS DES VERRIEGELUNGSZYLINDERS**

(30) Priorität: 21.11.2024 DE 102024134331
(71) Anmelder: Neumeister Hydraulik GmbH, 74196 Neuenstadt (DE)
(72) Erfinder: Weis, Michael, 74081 Heilbronn (DE)
(74) Vertreter: Truckenmüller, Frank

(57) **Zusammenfassung**

Die Erfindung betrifft einen Verriegelungszylinder (20), der einen sich in Richtung einer Zylinderlängsachse (25) erstreckenden Zylinder (21) und einen Kolben (22) umfasst, mit Hilfe eines fluiden Druckmittels in einer Axialrichtung (59) parallel zu der Zylinderlängsachse (25) relativ zu dem Zylinder (21) bewegbar, jedoch drehfest mit dem Zylinder (21) verbunden ist. Der Kolben (22) ist drehfest mit einem ersten Gewindekörper (24) verbunden, dessen erstes Gewinde (26) mit einem zweiten Gewinde (28) eines reibschlüssig und selbsttätig verriegelbaren zweiten Gewindekörpers (30) unter Ausbildung eines nicht selbsthemmenden Gewindes (27) in Eingriff steht. Der zweite Gewindekörper (30) ist um eine sich parallel zu der Zylinderlängsachse (25) des Zylinders (21) erstreckende Drehachse (33) relativ zu dem Zylinder (21) drehbar und relativ zu dem Zylinder (21) in der Axialrichtung (59) axial bewegbar. Erfindungsgemäß ist ein integrierter Drehgeber (85) zur Erfassung einer Drehwinkelveränderung des zweiten Gewindekörpers (30) bei dessen Drehung um die Drehachse (33) relativ zu dem Zylinder (21) vorgesehen, mittels dessen eine Messung eines Kolben-Wegs ermöglicht ist, den der Kolben (22) bei einer Drehung des zweiten Gewindekörpers (30) um die Drehachse (33) in der Axialrichtung (59) relativ zu dem Zylinder (21) zurücklegt.

## Beschreibung

Die Erfindung betrifft einen Verriegelungszylinder mit den Merkmalen des Oberbegriffs des Anspruches 1. Die Erfindung betrifft auch ein Verfahren zur Messung eines Kolben-Wegs des Kolbens eines derartigen Verriegelungszylinders.

### Technologischer Hintergrund und Stand der Technik

Verriegelungszylinder der eingangs genannten Art sind beispielsweise aus den deutschen Patentanmeldungen DE 10 2005 016 090 A1, DE 10 2010 015 996 A1 und DE 10 2015 108 829 A1 sowie den europäischen Patentanmeldungen EP 1 710 449 A1, EP 2 239 470 A2, EP 2 570 679 A1, EP 2 570 680 A1 und EP 3 101 283 A1 der Anmelderin bekannt geworden. Diese Verriegelungszylinder bieten bei speziellen Anforderungen hinsichtlich Einsatz und Funktion und einer vergleichsweise einfachen und platzsparenden Konstruktion sowie bei einer vergleichsweise kostengünstiger Herstellbarkeit dennoch, selbst bei großen Lasten, eine hohe Betriebssicherheit über eine lange Zeit. Dabei werden zusätzlich zu einer reibschlüssig und selbsttätig verriegelbaren Spindel separate Verriegelungselemente zur mechanischen Verrieglung der Spindel eingesetzt, um eine Drehung der Spindel um ihre Drehachse relativ zu dem Zylinder sicher verhindern zu können. Als Verriegelungselemente können beispielsweise ein oder mehrere separate Verriegelungskörper, insbesondere ein oder mehrere Verriegelungsbolzen, oder ein oder mehrere einfach- oder doppelt wirkende Klemmkegel eingesetzt werden. Der Inhalt der vorgenannten Schutzrechtsanmeldungen wird an dieser Stelle vollinhaltlich aufgenommen, insbesondere aus Offenbarungsgründen, um die Wirkung des erfindungsgemäßen Verriegelungszylinders als Stand der Technik gegenüber später angemeldeten Schutzrechten nicht auf diejenigen Ausgestaltungen zu begrenzen, die in dem hier vorliegenden Schutzrecht beschrieben und in den Figuren gezeichneten sind.

### Zusammenfassung der Erfindung

Der Erfindung liegt die Aufgabe zugrunde, einen Verriegelungszylinder der eingangs genannten Art zur Verfügung zu stellen, der bei einer vergleichsweise einfachen und kostengünstigen Konstruktion derart ausgebildet ist, dass eine Messung eines Kolben-Wegs ermöglicht ist, den der Kolben bei einer Drehung des zweiten Gewindekörpers (Spindel oder Mutter) um die Drehachse, in der Axialrichtung relativ zu dem Zylinder zurücklegt. Der Erfindung liegt auch die Aufgabe zugrunde, ein Verfahren zur Messung eines Kolben-Wegs des Kolbens eines derartigen Verriegelungszylinders zur Verfügung zu stellen, mittels dessen der Kolben-Weg ermittelbar ist, den der Kolben, bei einer Drehung des zweiten Gewindekörpers (Spindel oder Mutter) um die Drehachse, in der Axialrichtung relativ zu dem Zylinder zurücklegt.

Diese Aufgabe wird hinsichtlich des Verriegelungszylinders insbesondere durch die Merkmale des Anspruches 1 gelöst. Demgemäß betrifft die Erfindung einen, vorzugsweise druckmittelbetreibbaren oder druckmittelbetriebenen, Verriegelungszylinder, der einen sich in Richtung einer Zylinderlängsachse erstreckenden Zylinder und einen Kolben umfasst, der eine, vorzugsweise einer erste Arbeitskammer des Zylinders zugeordnete, erste Kolbenseite und eine davon weg weisende, vorzugsweise einer zweiten Arbeitskammer des Zylinders zugeordnete zweite Kolbenseite umfasst, und der mit Hilfe eines der ersten Kolbenseite oder der zweiten Kolbenseite oder der ersten Kolbenseite und der zweiten Kolbenseite zuführbaren fluiden Druckmittels in einer Axialrichtung parallel zu der Zylinderlängsachse, vorzugsweise in eine erste Richtung und in eine zweite Richtung entgegengesetzt zu der ersten Richtung, relativ zu dem Zylinder bewegbar, jedoch drehfest mit dem Zylinder verbunden ist, wobei der Kolben drehfest mit einem ersten Gewindekörper (Mutter oder Spindel) verbunden ist, dessen erstes Gewinde (Muttergewinde oder Spindelgewinde) mit einem zweiten Gewinde (Spindelgewinde oder Muttergewinde) eines reibschlüssig und, beispielsweise schwerkraftbedingt oder bedingt durch die Einwirkung einer äußeren (resultierenden) Längskraft, selbsttätig, insbesondere mechanisch, verriegelbaren zweiten Gewindekörpers (Spindel oder Mutter) unter Ausbildung eines nicht selbsthemmenden Gewindes in Eingriff steht, und wobei der zweite Gewindekörper (Spindel oder Mutter) um eine sich parallel zu der Zylinderlängsachse des Zylinders erstreckende Drehachse relativ zu dem Zylinder drehbar und relativ zu dem Zylinder in der Axialrichtung axial bewegbar bzw. axial verschiebbar ist, wobei erfindungsgemäß vorgesehen ist, dass ein integrierter Drehgeber bzw. Drehwinkelgeber, insbesondere ein Inkrementalgeber bzw. Inkrementaldrehgeber, zur Erfassung der Drehwinkelveränderung des zweiten Gewindekörpers (Spindel oder Mutter) bei dessen Drehung um die Drehachse relativ zu dem Zylinder vorgesehen ist, mittels dessen eine Messung eines Kolben-Wegs ermöglicht ist, den der Kolben bei einer Drehung des zweiten Gewindekörpers (Spindel oder Mutter) um die Drehachse in der Axialrichtung relativ zu dem Zylinder zurücklegt. Das in diesem Schutzrecht verwendete Adjektiv drehfest ist gleichbedeutend mit dem Adjektiv rotationsfest.

Der erfindungsgemäße Verriegelungszylinder kann besonders vorteilhaft bei der Montage von Schalungen im Schalungsbau, insbesondere im Hochbau, verwendet werden, um Schalelemente, insbesondere Schaltafeln, in einem auf den jeweiligen Einsatzfall angepassten aber bestimmten maßlichen Abstand zueinander montieren zu können, ohne dass der Abstand separat gemessen werden muss, wie es bislang insbesondere bei der Verwendung von Gewinde-Spindeln oder Schalungs-Ankern der Fall war.

Der erfindungsgemäße Verriegelungszylinder kann auch mit Sicherheitszylinder bezeichnet werden. Bei dem erfindungsgemäßen Verriegelungszylinder kann es sich um einen einfachwirkenden oder um einen doppeltwirkenden Verriegelungszylinder handeln. Das erste Gewinde und das zweite Gewinde weisen jeweils eine gleich große, konstante Steigung auf. Bei dem ersten Gewinde und bei dem zweiten Gewinde kann es sich jeweils um ein mehrgängiges Gewinde, insbesondere jeweils um ein Steilgewinde, vorzugsweise jeweils um ein Trapezgewinde, handeln. Bevorzugt kann jeweils ein achtgängiges Gewinde eingesetzt sein. Der erfindungsgemäße Verriegelungszylinder kann mit Hilfe eines oder mehrerer zusätzlicher Verriegelungskörper mechanisch verriegelbar sein bzw. mechanisch verriegelt werden. Der erfindungsgemäße Verriegelungszylinder kann auch mit Hilfe von einfach- oder doppeltwirkenden Klemmkegeln mechanisch verriegelbar sein bzw. mechanisch verriegelt werden. Insbesondere kann vorgesehen sein, dass der zweite Gewindekörper (Spindel oder Mutter) gegen eine Drehung um die Drehachse relativ zu dem Zylinder mittels wenigstens eines Verriegelungskörpers (kraftschlüssig und/oder reibschlüssig) mechanisch verriegelbar ist.

Vorzugsweise kann eine erste Arbeitskammer der ersten Kolbenseite zugeordnet sein und der davon weg weisenden zweite Kolbenseite kann eine zweite Arbeitskammer zugeordnet sein. Der Kolben ist mit Hilfe eines der ersten Kolbenseite über einen in die erste Arbeitskammer mündenden ersten Arbeitskanal und der zweiten Kolbenseite über einen in die zweite Arbeitskammer mündenden zweiten Arbeitskanal zuführbaren fluiden Druckmittels in einer Axialrichtung parallel zu der Zylinderlängsachse in eine erste Richtung und in eine zweite Richtung entgegengesetzt zu der ersten Richtung, relativ zu dem Zylinder bewegbar, jedoch drehfest mit dem Zylinder verbunden.

Gemäß einer besonders bevorzugten Ausführungsvariante kann vorgesehen sein, dass mittels des Drehgebers mehrere der Drehwinkelveränderung des zweiten Gewindekörpers (Spindel oder Mutter) proportionale Signale (Impulse) erzeugbar sind oder erzeugt werden, die proportional zu dem Kolben-Weg des Kolbens sind, den dieser, bei einer Drehung des zweiten Gewindekörpers (Spindel oder Mutter) um die Drehachse, in der Axialrichtung relativ zu dem Zylinder zurücklegt.

Gemäß einer besonders bevorzugten Ausgestaltung kann vorgesehen sein, dass zur Erfassung der Drehwinkelveränderung des zweiten Gewindekörpers (Spindel oder Mutter) mittels des Drehgebers ein einen Außenumfang aufweisender Drehkörper (Taktscheibe) vorgesehen ist, der mit dem zweiten Gewindekörper (Spindel oder Mutter) drehfest, vorzugsweise starr, verbunden ist und der an seinem Außenumfang ein Zahnprofil bzw. Verzahnungsprofil aufweist, das sich in einer Umfangsrichtung um die Drehachse des zweiten Gewindekörpers (Spindel oder Mutter) erstreckt, zur Auslösung der mittels des Drehgebers erzeugbaren bzw. erzeugten Signale.

Dabei kann bevorzugt vorgesehen sein, dass das Zahnprofil mit einer Vielzahl von über den Außenumfang des Drehkörpers in der Umfangsrichtung in gleichen Umfangswinkeln um die Drehachse zueinander versetzt angeordneten Nuten versehen ist. Die Nuten können sich in der Axialrichtung erstrecken und können von Zahnflanken von Zähnen des Zahnprofils bildenden Nutwänden begrenzt sein. Dadurch lässt sich mittels des Drehgebers (Sensors) eine besonders vorteilhafte Signalerfassung erreichen.

Dabei kann gemäß einem ganz besonders bevorzugten Ausführungsbeispiel vorgesehen sein, dass jede Nut der Nuten, in der Umfangsrichtung um die Drehachse des zweiten Gewindekörper (Spindel oder Mutter) betrachtet, zwischen den ihr zugeordneten Nutwänden eine gleiche Nutbreite aufweist. In dieser Kombination mit den vorgenannten Maßnahmen kann die Signalauserfassung und dadurch -auswertung mit einer deutlich höheren Genauigkeit erfolgen, so dass der Kolbenweg bzw. Kolbenhub des Kolbens mit einer entsprechend höheren Genauigkeit gemessen werden kann.

Gemäß einem besonders bevorzugten Ausführungsbeispiel kann vorgesehen sein, dass die gegenüberliegenden Nutwände jeder Nut parallel, vorzugsweise senkrecht zu der Drehachse des Drehkörpers bzw. des zweiten Gewindekörpers (Spindel oder Mutter), ausgebildet sind und/oder dass jede Nut der Nuten einen im Wesentlichen planebenen, auch als Zahnfuß bezeichenbaren, Nutgrund aufweist, der senkrecht zu den zugeordneten Nutwänden ausgebildet ist. Dies ermöglicht eine besonders kostengünstige Herstellung und eine vorteilhafte Signalerfassung.

Gemäß einer vorteilhaften Weiterbildung kann vorgesehen sein, dass jede Nut der Nuten durch Abtragen von Material eines Ausgangs-Drehkörpers, insbesondere durch Zerspanen, vorzugsweise durch Fräsen, hergestellt ist bzw. wird.

Gemäß einer besonders bevorzugten Ausgestaltung kann vorgesehen sein, dass es sich bei dem Drehgeber um einen induktiven und/oder druckfesten Sensor handelt. Der Drehgeber bzw. Sensor kann auch mit Encoder bzw. Kodierer bezeichnet werden. Dies ermöglicht eine kostengünstige Konstruktion und eine besonders vorteilhafte Signalerfassung in Kombination mit dem mit Nuten und Zähnen versehenen Drehkörper.

Bevorzugt kann vorgesehen sein, dass der Drehgeber in einer Außenwand des Zylinders dem Zahnprofil unmittelbar gegenüberliegend, vorzugsweise lösbar, befestigt ist. Dadurch lässt sich eine weitere Verbesserung im Sinne der vorstehenden Vorteile erreichen.

Die Erfindungsaufgabe wird hinsichtlich des Verfahrens durch ein Verfahren zur Erfassung oder Messung eines Kolben-Wegs des Kolbens des erfindungsgemä-ßen Verriegelungszylinders, insbesondere nach einem der Ansprüche 1 bis 10, gelöst, bei dem mittels des Drehgebers während der Drehung des zweiten Gewindekörpers (Spindel oder Mutter) um die Drehachse relativ zu dem Zylinder die Drehwinkelveränderung des zweiten Gewindekörpers (Spindel oder Mutter) erfasst wird.

Dabei kann vorgesehen sein, dass mittels des Drehgebers während der Drehung des zweiten Gewindekörpers (Spindel oder Mutter) um die Drehachse mehrere der Drehwinkelveränderung des zweiten Gewindekörpers (Spindel oder Mutter) proportionale Signale (Impulse) erzeugt werden, die proportional zu dem Kolben-Weg des Kolbens sind, den dieser während der Drehung des zweiten Gewindekörpers (Spindel oder Mutter) um die Drehachse in der Axialrichtung zurücklegt, so dass eine integrierte Messung des Kolben-Wegs möglich ist oder erfolgt, den der Kolben, bei der Drehung des zweiten Gewindekörpers (Spindel oder Mutter) um die Drehachse, in der Axialrichtung relativ zu dem Zylinder zurücklegt.

Gemäß einer bevorzugten Ausführungsvariante kann vorgesehen sein, dass die mittels des Drehgebers erzeugten Signale mit Hilfe einer Signal-Auswerteinrichtung (Decoder) ausgewertet (decodiert) werden. Insbesondere kann vorgesehen sein, dass mittels einer bzw. der mit dem Drehgeber gekoppelten Signal-Auswertungseinrichtung zur Auswertung der von dem Drehgeber erzeugten Signale der Kolben-Weg, den der Kolben, während einer Drehung des zweiten Gewindekörpers (Spindel oder Mutter) um die Drehachse, in der Axialrichtung relativ zu dem Zylinder zurücklegt, ermittelt bzw. gemessen wird.

Bevorzugt kann es sich bei den von dem Drehgeber erzeugten Signalen um inkrementale Signale handeln. Vorzugsweise können die Signale derart ausgebildet sein, dass sich, über der Zeit betrachtet, ein trapezförmiger oder rechteckförmiger Signalverlauf ergibt. Zur Erfassung der Drehwinkelveränderung und folglich des Kolben-Wegs bzw. Kolben-Hubs können während der Drehung des zweiten Gewindekörpers (Spindel oder Mutter) um seine Drehachse mittels des Drehgebers eine zeitliche Abfolge von Signalen erzeugt werden bzw. werden während der Drehung des zweiten Gewindekörpers (Spindel oder Mutter) um seine Drehachse mittels des Drehgebers eine zeitliche Abfolge von Signalen erzeugt, bei denen auf ein über der Zeit ansteigendes Signal ein über der Zeit abfallendes Signal folgt und bei denen auf ein über der Zeit abfallendes Signal ein über der Zeit ansteigendes Signal folgt, wobei jedes ansteigende Signal und das darauf folgende abfallende Signal einen ersten Signalabstand zueinander aufweisen und wobei jedes abfallende Signal und das darauf folgende ansteigende Signal einen zweiten Signal-Abstand zueinander aufweisen, der gleich groß ist wie der erste Signalabstand. Mit anderen Worten ausgedrückt, kann der Signal-Abstand von einer steigenden Flanke zu einer fallenden Flanke gleich groß sein wie der Signal-Abstand von einer fallenden Flanke zu einer steigenden Flanke.

Es versteht sich, dass die vorgenannten Maßnahmen im Rahmen der Ausführbarkeit beliebig miteinander kombinierbar sind.

Ein vorteilhaftes Ausführungsbeispiel der Erfindung ist nachfolgend anhand der Figuren beschrieben.

### Kurzbeschreibung der Figuren

Es zeigen
- Figur 1: eine perspektivische Ansicht eines Verriegelungszylinders in einer teilweise aufgeschnittenen Darstellung;
- Figur 2: eine vergrößerte perspektivische Darstellung des in der Figur 1 rechts gezeigten Teils des Verriegelungszylinders in einer teilweise aufgeschnittenen Darstellung;
- Figur 3: eine perspektivische Ansicht eines Drehkörpers des Verriegelungszylinders zur Erfassung einer Drehwinkelveränderung der Spindel des Verriegelungszylinders mittels des in den Figuren 1 und 2 gezeigten Drehgebers während einer Drehung des Drehkörpers um die Spindel-Drehachse relativ zu dem Zylinder;
- Figur 4: einen stark vergrößerten Ausschnitt des Drehkörpers gemäß der Figur 3;
- Figur 5.1: den Drehkörper gemäß Figur 3 in einer Draufsicht von rechts;
- Figur 5.2: einen stark vergrößerten Ausschnitt des Drehkörpers in der Draufsicht gemäß Figur 5.1;
- Figur 5.3: einen die Spindel-Drehachse enthaltenden Querschnitt des Drehkörpers;
- Figur 5.4: den Drehkörper in einer Seitenansicht;
- Figur 6.1: ein erstes Signaldiagramm, in welchem Signale des Drehgebers über der Zeit veranschaulicht sind, die von dem Drehgeber während einer Drehung der Spindel zusammen mit dem Drehkörper um die Spindel-Drehachse erzeugt wurden bzw. werden;
- Figur 6.2: ein stark vergrößerter Ausschnitt des Signaldiagramms gemäß Figur 6.1 mit Darstellung einer ansteigenden Signal-Flanke und einer abfallenden Signal-Flanke;
- Figur 7.1: ein zweites Signaldiagramm, in welchem Signale des Drehgebers über der Zeit veranschaulicht sind, die von dem Drehgeber während einer Drehung der Spindel zusammen mit einem alternativen Drehkörper, der in den Figuren nicht gezeigt ist, um die Spindel-Drehachse erzeugt wurden bzw. werden;
- Figur 7.2: ein stark vergrößerter Ausschnitt des Signaldiagramms gemäß Figur 7.1 mit Darstellung einer ansteigenden Signal-Flanke und einer abfallenden Signal-Flanke.

### Detaillierte Beschreibung der Figuren

In Figur 1 ist ein auf Druck verriegelbarer Verriegelungszylinder 20 in einer teilweise in Längsrichtung aufgeschnittenen Darstellung veranschaulicht. Der Verriegelungszylinder 20 umfasst einen Zylinder 21 und einen darin in Axialrichtung 59 verschieblich, jedoch drehfest zu dem Zylinder 21 gelagerten Kolben 22. Der Kolben 22 ist gegenüber der Zylinderinnenwand des Zylinders 21 durch wenigstens eine Ringdichtung 37 abgedichtet und ist auf seinen in Richtung der Längsachse 25 des Zylinders 21 voneinander weg weisenden Seiten 23.1, 23.2 durch ein fluides, insbesondere hydraulisches, Druckmittel, vorzugsweise Öl, beaufschlagbar, um eine druckmittelunterstützte Bewegung des Kolbens 22 in einer ersten Richtung 31 oder in einer zweiten Richtung 32 senkrecht zu der ersten Richtung 31 zu ermöglichen. Bei der ersten Richtung 31 handelt es sich um die Ausfahrrichtung des Kolbens 22. Bei der zweiten Richtung 32 handelt es sich um die Einfahrrichtung des Kolbens 22. Das Druckmittel kann über einen ersten Arbeitskanal auf der einem Zylinderboden 40 zugewandten Seite 23.1 des Kolbens 22 in eine erste Arbeitskammer 48 zugeführt werden, um eine Bewegung des Kolbens 22 längs des Zylinders 21 in der ersten Richtung 31 erreichen zu können. Außerdem ist das Druckmittel über einen zweiten Arbeitskanal auf einer zweiten Seite 23.2 des Kolbens 22, die von dessen ersten Seite 23.1 weg weist, in eine zweite Arbeitskammer 49 zuführbar, um eine Bewegung des Kolbens 22 längs des Zylinders 21 in der zweiten Richtung 32 erreichen zu können.

Der Kolben 22 ist mit einem ersten Gewindekörper 24, hier einer Mutter, drehfest, vorzugsweise starr, verbunden. Der erste Gewindekörper 24 weist ein als ein Innengewinde gestaltetes erstes Gewinde 26 auf, das auch mit Muttergewinde oder Kolbengewinde bezeichenbar ist. Das erste Gewinde 26 steht mit einem zweiten Gewinde 28 eines reibschlüssig und selbsttätig verriegelbaren zweiten Gewindekörpers 30, hier einer Spindel, unter Ausbildung eines nicht selbsthemmenden Gewindes 27 in Eingriff. Das zweite Gewinde 28 kann auch mit Spindelgewinde bezeichnet werden. Das erste Gewinde 26 und das zweite Gewinde 28 weisen jeweils eine gleich große, konstante Steigung auf. Der zweite Gewindekörper 30 bzw. die Spindel ist um eine sich parallel bzw. koaxial zu der Zylinderlängsachse 25 des Zylinders 20 erstreckende Drehachse 33 relativ zu dem Zylinder 20 drehbar und relativ zu dem Zylinder 20 in der Axialrichtung 59 axial, vorzugsweise nur geringfügig, bewegbar bzw. axial verschiebbar. Bei dem ersten Gewinde 27 und bei dem zweiten Gewinde 28 handelt es sich jeweils um ein mehrgängiges, vorzugsweise achtgängiges, Trapez-Steilgewinde.

Die erste Arbeitskammer 48 ist gegenüber der zweiten Arbeitskammer 49 über die wenigstens eine Ringdichtung 37 des Kolbens 22 abgedichtet. Die wenigstens eine Dichtung 37 stützt sich in einer nach außen zur Zylindermantelinnenwand offenen Ringnut des Kolbens 22 ab. Der Kolben 22 bildet einen Ansatz, der drehfest mit der Kolbenstange 22.1 verbunden ist. Die Kolbenstange 22.1 erstreckt sich ausgehend von der ringförmigen zweiten Seite 23.2 des Kolbens 22 in der ersten Richtung 31 parallel bzw. koaxial zu der Längsachse 25 des Zylinders 21 bzw. zu der Drehachse 33 der Spindel 30 von dem Kolben 22 weg. An dem über den Zylinder 21 in der ersten Richtung 31 hinausstehenden Ende der Kolbenstange 22.1 ist ein zweites Gelenklager 47.2 befestigt, um in diesem Bereich eine Befestigung des Verriegelungszylinders 20 an einem in den Figuren nicht gezeigten zweiten Körper zu ermöglichen (Gelenklagerbefestigung). Der Kolben 22 ist als ein rohrförmiger Hohlkörper gestaltet und weist ein auch als Kolbengewinde 26 bezeichnetes Innengewinde auf. Der Kolben 22 kann auch als eine Kolbenmutter bezeichnet werden. Das Kolbengewinde 26 steht im Eingriff mit einem auch als Spindelgewinde 28 bezeichneten Außengewinde der Spindel 30, auf welcher der Kolben 22 geführt bzw. gelagert ist. Das Kolbengewinde 26 und das Spindelgewinde 28 bilden ein nicht selbsthemmendes Gewinde 27 aus. Vorzugsweise ist das nicht selbsthemmende Gewinde 27 rechtsgängig gestaltet, kann aber auch linksgängig gestaltet sein. Vorzugsweise sind das Kolbengewinde 26 und das Spindelgewinde 28 jeweils als ein, insbesondere mehrgängiges, vorzugsweise Trapezgewinde, insbesondere Steilgewinde, gestaltet. Bevorzugt kann ein achtgängiges Steilgewinde eingesetzt sein. Der Zylinder 21 ist an seiner dem freien Ende 71 der Spindel 30 zugeordneten Seite durch einen die Kolbenstange 22.1 aufnehmenden Deckel 40.1 abgeschlossen. Dieser kann, wie in Figur 1 gezeigt, einteilig mit dem Zylinder 21 verbunden bzw. hergestellt sein; er kann jedoch auch mehrteilig mit dem Zylinder 21 verbunden sein. Der ringförmig gestaltete Kolbendeckel 40.1 umschließt die Kolbenstange 22.1 und weist eine zur Kolbenstange 22.1 hin offene Ringnut auf. In dieser Ringnut stützt sich eine Ringdichtung ab, welche die zweite Arbeitskammer 49 nach außen hin abdichtet. Auf seiner anderen Seite ist der Zylinder 21 durch einen den Zylinderboden 40 bildenden Deckel bzw. Kopf abgeschlossen. Der Zylinderboden 40 ist in dem gezeigten Ausführungsbeispiel mehrteilig mit dem Zylinder 21 verbunden; kann jedoch auch einteilig mit dem Zylinder verbunden sein. Der Zylinderboden 40 ist im Ausführungsbeispiel Bestandteil eines ersten Gelenklagers 47.1, um in diesem Bereich eine Befestigung des Verriegelungszylinders 20 an einem in den Figuren nicht gezeigten ersten Körper zu ermöglichen (Gelenklagerbefestigung). Es versteht sich, dass abhängig von dem Anwendungsfall das erste Gelenklager 47.1 auch entfallen könnte. Dann könnte an dem Drehkörper 85 eine sich koaxial zu der Drehachse 33 des Drehkörpers 85 bzw. der Spindel 30 erstreckende Welle drehfest befestigt sein, die sich ausgehend von der dem Zylinderboden 40 gegenüberliegenden Stirnfläche des Drehkörpers 55 koaxial zu der Drehachse 33 von innen, das heißt von dem Raum bzw. von der Kammer 75 aus, durch eine Öffnung in dem den Zylinderboden enthaltenden Teils bzw. Deckels des Zylinders abgedichtet nach außen erstreckt. Demgemäß könnte durch eine solche Welle die Drehbewegung des Drehkörpers 85 nach außen übertragen werden. An dem sich nach außen erstreckenden Wellenteil dieser Welle könnte ein anderer handelsüblicher Drehgeber bzw. Sensor befestigt werden, der nicht druckfest ausgebildet zu sein bräuchte, mittels dessen dann der Kolbenweg bzw. Kolben-hub des Kolbens 22 erfasst bzw. gemessen werden könnte.

Die Spindel 30 ist um eine parallel bzw. koaxial zu der Längsachse 25 des Zylinders 21 angeordnete Drehachse 33 relativ zu dem Zylinder 21 drehbar und ist ferner relativ zu dem Zylinder 21 in der Axialrichtung 59 bzw. parallel zu der Längsachse 25 des Zylinders 21 nur geringfügig axial verschiebbar. In dem gezeigten Ausführungsbeispiel beträgt die mit dem Doppelpfeil 34 gekennzeichnete axiale Verschiebbarkeit der Spindel 30 bzw. beträgt das axiale Spindelspiel nur etwa 1,0 bis 1,5 mm. Die Spindel 30 ist reibschlüssig, d. h. kraftschlüssig durch Reibung, und in dem gezeigten Ausführungsbeispiel durch eine auf den Kolben 22 wirkende Last 29, selbsttätig bzw. automatisch, antriebsfrei und ohne Einwirkung bzw. Unterstützung von Kraftspeichern, beispielsweise Zug- oder Druckfedern, verriegelbar. Mit anderen Worten ist die Spindel 30 selbsthemmend verriegelbar und zwar erfindungsgemäß doppelt-selbsthemmend. Zu diesem Zwecke sind zunächst im Bereich des von dem freien Ende 71 der Spindel 30 weg weisenden Ende 69, bei dem es sich hier um das zylinderbodenseitige Ende 69 der Spindel 30 handelt, zwei in einen gegenseitigen reibschlüssigen Verriegelungseingriff überführbare Verriegelungs-Stütz-Körper 35, 36 vorgesehen. Diese sind dazu bestimmt, die Spindel 30 reibschlüssig gegen eine Drehung um ihre Drehachse 33 verriegeln zu können und in die zweite Richtung 32 auf die Spindel 30 wirkende Axialkräfte aufnehmen zu können, und zwar in dem gezeigten Ausführungsbeispiel derart, dass die Spindel 30 im verriegelten Zustand gegen eine Bewegung in der zweiten Richtung 32 gesichert an dem Zylinder 21, hier an dessen Zylinderboden 40, abgestützt ist. Der erste Verriegelungs-Stütz-Körper 35 der Verriegelungs-Stütz-Körper 35, 36 ist drehfest, vorzugsweise starr, mit der Spindel 30 verbunden bzw. an der Spindel 30 befestigt. Der zweite Verriegelungs-Stütz-Körper 36 der Verriegelungs-Stütz-Körper 35, 36 ist drehfest, vorzugsweise starr, mit dem Zylinder 21 bzw. mit dem Zylinderboden 40 verbunden bzw. an dem Zylinder 21, hier an dem Zylinderboden 40, befestigt, und zwar vorzugsweise einteilig.

Die Spindel 30 ist an zwei in Axialrichtung 59 in einem Abstand zueinander angeordneten Axiallagern 38, 39 gelagert. Ein erstes Axiallager 38 ist dazu bestimmt, in die erste Richtung 31 auf die Spindel 30 wirkende Axialkräfte aufzunehmen. Das zweite Axiallager 39 der Axiallager 38, 39 ist dazu bestimmt, in seiner Funktion als Fluid-Gleitlager, in die zweite Richtung 32 auf die Spindel 30 wirkende Axialkräfte aufzunehmen.

Die Spindel 30 ist ferner mit einem ersten Lagerkörper 41 versehen, der eine erste Lagerfläche 43 aufweist, die einer zweiten Lagerfläche 44 eines drehfest, vorzugsweise starr, mit dem Zylinder 21 verbundenen bzw. an dem Zylinder 21 befestigten zweiten Lagerkörpers 42, hier des Zylinderbodens 40, gegenüber liegt. Die erste Lagerfläche 43 des ersten Lagerkörpers 41 und die zweite Lagerfläche 44 des zweiten Lagerkörpers 42 bilden das zweite Axiallager 39 aus. Das zweite Axiallager 39 ist als ein, vorzugsweise hydrostatisches, Fluid-Gleitlager 45 gestaltet. Dieses ist, insbesondere über einen ersten Fluidkanal 46, mit einem oder mit dem fluiden Druckmittel beaufschlagbar. Der erste Verriegelungs-Stütz-Körper 35 ist als ein erste Verriegelungs-Kegel-Flächen 51 aufweisender, selbsthemmender bzw. selbsthemmend wirkender, erster Klemm-Kegel-Körper 53 gestaltet. Der zweite Verriegelungs-Stütz-Körper 36 ist als ein zweite Verriegelungs-Kegel-Flächen 52 aufweisender, selbsthemmender bzw. selbsthemmend wirkender, zweiter Klemm-Kegel-Körper 54 gestaltet. Die Verriegelungs-Kegel-Flächen 51, 52 der Klemm-Kegel-Körper 53, 54 können miteinander selbsthemmend verklemmt werden. Zu diesem Zwecke kann der drehfest an der Spindel 30 befestigte Klemm-Kegel-Körper 53 in der zweiten Richtung 32 parallel zu der Längsachse 25 des Zylinders 21 relativ zu diesem verschoben werden, bis dessen Verriegelungs-Kegel-Flächen 51 an den gegenüberliegenden, Gegen-Flächen bildenden Verriegelungs-Kegel-Flächen 52 des zweiten Klemm-Kegel-Körpers 54 anliegen. Dann können die Klemm-Kegel-Körper 53, 54 reibschlüssig durch Haftreibung miteinander selbsthemmend verklemmt sein bzw. werden. Auf diese Weise ist nicht nur eine reibschlüssige selbsthemmende Verriegelung der Spindel 30 bezüglich einer Drehung um ihre Drehachse 33 relativ zu dem Zylinder 21 verwirklichbar, sondern auch eine Verriegelung der Spindel 30 gegen eine Bewegung bzw. Verschiebung in der Axialrichtung 59, insbesondere auch in der ersten Richtung 31. Bei dieser Verriegelung handelt es sich also um eine Art doppelt-selbsthemmende Verriegelung.

Die Klemm-Kegel-Körper 53, 54 sind jeweils kegelstumpfförmig gestaltet. Der erste Klemm-Kegel-Körper 53, der drehfest mit der Spindel 30 verbunden bzw. drehfest an der Spindel 30 befestigt ist, ist als eine auch als Drehkörper bezeichenbare Kegel-Scheibe bzw. als eine Kegel-Stumpf-Scheibe 55 gestaltet. Bei dem Drehkörper 55 handelt es sich um eine Konusbuchse. Der Drehkörper 55 kann auch mit Taktscheibe bezeichnet werden. Der Drehkörper 55 ist rotationssymmetrisch zu der Drehachse 33 der Spindel 30 bzw. rotationssymmetrisch zu der Längsachse 25 des Zylinders 21 gestaltet. Der erste Klemm-Kegel-Körper 53 und der zweite Klemm-Kegel-Körper 54 sind rotationssymmetrisch zu der Drehachse 33 der Spindel 30 bzw. rotationssymmetrisch zu der Längsachse 25 des Zylinders 21 gestaltet.

Der erste Klemm-Kegel-Körper 53 ist jeweils in einer als Kammer ausgebildeten Ausnehmung 75 des Zylinderbodens 40 aufgenommen bzw. angeordnet. Die Ausnehmung 75 ist bevorzugt ebenfalls rotationssymmetrisch zu der Längsachse 25 des Zylinders 21 bzw. rotationssymmetrisch zu der Drehachse 33 der Spindel 30 gestaltet. Der erste Klemm-Kegel-Körper 53 ist drehfest mit bzw. an einem gewindefreien Teil 50 der Spindel 30 verbunden bzw. befestigt, der wiederum drehfest mit dem das Spindelgewinde 28 aufweisenden Teil der Spindel 30 verbunden bzw. daran befestigt ist. Der nicht mit einem Spindelgewinde versehene Teil 50 der Spindel 30 ist in einer Bohrung eines sich radial nach innen und quer zu der Längsachse 25 des Zylinders 21 erstreckenden Ansatzes 72 aufgenommen. Der Ansatz 72 ist zwischen dem ersten Klemm-Kegel-Körper 53 und der ersten Arbeitskammer 48 angeordnet. Der Ansatz 72 weist eine zu dem gewindefreien Teil 50 der Spindel 30 offene Ringnut auf, an deren Wand sich eine Ringdichtung 76 abstützt. Über die Ringdichtung 76 ist die Ausnehmung bzw. Kammer 75 gegenüber der ersten Arbeitskammer 48 abgedichtet.

In dem gezeigten Ausführungsbeispiel sind der erste Verriegelungs-Stütz-Körper 35 und der erste Lagerkörper 41 einteilig hergestellt und bilden jeweils einen gemeinsamen ersten Verriegelungs-Stütz- und Lager-Körper 61 aus, hier in Form des Drehkörpers bzw. der Taktscheibe 55. Auch der durch einen Teil des Zylinderbodens 40 gebildete zweite Verriegelungs-Stütz-Körper 36 und der zweite Lagerkörper 42 sind einteilig hergestellt und bilden einen gemeinsamen zweiten Verriegelungs-Stütz- und Lager-Körper 62 aus. Der erste Verriegelungs-Stütz- und Lager-Körper 61 ist als ein erste Verriegelungs-Kegel-Flächen 51 aufweisender selbsthemmender bzw. selbsthemmend wirkender erster Klemm-Kegel-Körper 53 ausgebildet. Der zweite Verriegelungs-Stütz- und Lager-Körper 62 ist als ein zweite Verriegelungs-Kegel-Flächen 52 aufweisender, selbsthemmender bzw. selbsthemmend wirkender zweiter Klemm-Kegel-Körper 54 ausgebildet.

Die ersten Verriegelungs-Kegel-Flächen 51 des mit der Spindel 30 drehfest verbundenen Drehkörpers 55 bzw. ersten Klemm-Kegel-Körpers 53 schließen mit der Drehachse 33 der Spindel 30 einen ersten Neigungswinkel 63 ein (Figur 5.4). Die zweiten Verriegelungs-Kegel-Flächen 52 des zylinderbodenseitigen Klemm-Kegel-Körpers 54 schließen mit der Längsachse 25 des Zylinders 21 bzw. mit der Drehachse 33 der Spindel 30 einen zweiten Neigungswinkel 64 ein (Figur 2). Der Neigungswinkel 63 und der Neigungswinkel 64 sind gleich groß. Diese Neigungswinkel 63, 64 betragen vorzugsweise jeweils etwa 6,5 Grad. Bei diesen Neigungswinkeln 63, 64 oder allgemeiner gesagt bei Neigungswinkeln von etwa 4 bis etwa 13 Grad, vorzugsweise von 4 bis 10 Grad, lässt sich abhängig von der gewählten Werkstoffpaarung und anderen Parametern bei dem Aneinanderlegen bzw. Ineinanderstecken des ersten Klemm-Kegel-Körpers 53 und des zweiten Klemm-Kegel-Körpers 54 eine Selbsthemmung dergestalt erreichen, dass der erste Klemm-Kegel-Körper 53 und der zweite Klemm-Kegel-Körper 54 nicht mehr relativ zueinander um die Längsachse 25 bzw. um die Drehachse 33 drehbar sind und außerdem auch nicht mehr relativ zueinander in der Axialrichtung 59 bewegbar bzw. verschiebbar sind, also auch nicht mehr in die erste Richtung 31, d. h. hier in einer Richtung voneinander weg. Denn es tritt dann eine Selbsthemmung durch Verklemmung der jeweiligen beiden Klemm-Kegel-Körper 53, 54 ein.

Der erste Klemm-Kegel-Körper 53 ist als ein Außenkonus 56 ausgebildet, während der zweite Klemm-Kegel-Körper 54 als ein Innenkonus 57 ausgebildet ist. Der erste Klemm-Kegel-Körper 53 verjüngt sich konisch in Richtung zu der Drehachse 33 der Spindel 30 hin und in Richtung von dem Kolben 22 weg bzw. zu dem Zylinderboden 40 des Zylinders 21 hin. Die ersten Verriegelungs-Kegel-Flächen 51 des drehfest mit der Spindel 30 verbundenen ersten Klemm-Kegel-Körpers 53 sind auf dessen in Richtung von dem Kolben 22 weg bzw. zu dem Zylinderboden 40 des Zylinders 21 hin weisenden Seite 65 angeordnet. Die zweiten Verriegelungs-Kegel-Flächen 52 des drehfest mit dem Zylinder 21 verbundenen zweiten Klemm-Kegel-Körpers 54 sind auf dessen in Richtung zu dem Kolben 22 hin bzw. von dem Zylinderboden 40 weg weisenden Seite 66 angeordnet. Der zweite Lagerkörper 42 ist mit einem Teil des Zylinderbodens 40 des Zylinders 21 ausgebildet.

Der erste Klemm-Kegel-Körper 53 ist über das erste Axiallager 38 an dem fest, vorzugsweise starr, mit dem Zylinder 21 verbundenen Ansatz 72 bzw. Zylinderboden 40 gelagert. Vorzugsweise handelt es sich bei dem ersten Axiallager 38 um ein als Nadellager ausgebildetes Wälzlager in Form eines Ringlagers. Dieses Nadellager ist jeweils teilweise in einer Lager-Ringnut aufgenommen, die koaxial zu der Längsachse 25 des Zylinders 21 ausgebildet ist. Die Lager-Ringnut begrenzt die Kammer bzw. die Ausnehmung 75.

Die Ausnehmung 75, in welcher der erste Klemm-Kegel-Körper 53 in der Axialrichtung 59 axial verschiebbar aufgenommen bzw. angeordnet ist, ist einerseits von einem Teil des Zylinderbodens 40 des Zylinders 21 und andererseits von dem Ansatz 72 begrenzt. Die Kammer bzw. Ausnehmung 75 weist einen T-förmigen Querschnitt auf.

Der erste Fluidkanal 46, über den das Fluid-Gleitlager 45 mit Druckmittel beaufschlagbar ist, mündet in einem die Längsachse 25 des Zylinders 21 enthaltenden bzw. schneidenden Bereich der Ausnehmung 75. Demgemäß mündet der erste Fluidkanal 46 auf einer ersten Seite 65 des ersten Klemm-Kegel-Körpers 53, die dessen zu der Drehachse 33 der Spindel 30 hin geneigten ersten Verriegelungs-Kegel-Flächen 51 zugeordnet ist. Im Bereich der anderen Seite 66 des ersten Klemm-Kegel-Körpers 53 mündet in die Ausnehmung 75 ein zweiter Fluidkanal, vorzugsweise unmittelbar angrenzend an die ersten Verriegelungs-Kegel-Flächen 51 des ersten Klemm-Kegel-Körpers 53. Im verriegelten Zustand, in dem die Verriegelungs-Kegel-Flächen 51; 52 der Klemm-Kegel-Körper 53; 54 aneinander anliegen, sind der erste Fluidkanal 46 und der zweite Fluidkanal durch einen die ersten Verriegelungs-Kegel-Flächen 51 enthaltenden Teil des ersten Klemm-Kegel-Körpers 53 voneinander getrennt und gegeneinander abgedichtet.

In einer Projektion senkrecht zu der Drehachse 33 der Spindel 30 betrachtet bzw. in einer entsprechenden Schnittebene, ist die erste Lagerfläche 43 des ersten Klemm-Kegel-Körpers 53 größer als eine Spindelfläche der Spindel 33, die sich auf der durch die Dichtung 76 von der den ersten Klemm-Kegel-Körper 53 zumindest teilweise aufnehmenden Ausnehmung 75 abgedichteten Seite 83 der Dichtung 76 befindet, wobei diese Dichtung 76 in Fluidverbindung mit der ersten Arbeitskammer 48 steht. Bei dieser Spindelfläche handelt es sich um eine Ringfläche, die einerseits in radialer Richtung durch die zylindrische Außenfläche des nicht mit dem Spindelgewinde versehenen Teils 50 der Spindel 30 und andererseits mit dem Außendurchmesser bzw. Außengewinde 28 der Spindel 30 begrenzt ist. Die mit dem fluiden Druckmittel beaufschlagbare erste Lagerfläche 43 des ersten Klemm-Kegel-Körpers 53 weist einen Außendurchmesser 80 auf, der größer ist, vorzugsweise sehr viel größer ist, als der Innendurchmesser 81 der Dichtung 76 bzw. als der Außendurchmesser 82 des gewindefreien Teils 50 der Spindel 30.

Nachfolgend wird der Betrieb des Verriegelungszylinders 20 näher beschrieben:
Im Ruhezustand, in dem weder der erste Arbeitskanal noch der Fluidkanal 46 mit Druckmittel unter Druck beaufschlagt ist, also wenn das Druckmittelsystem insoweit drucklos ist, ist die Spindel 30 gegenüber dem Zylinder 21 doppelt-selbsthemmend gegen eine Drehung um ihre Drehachse 33 sowie gegen ein Abheben in der ersten Richtung 31 verklemmt verriegelt (Figuren 1 und 2). Ausgehend von dieser Verriegelungsstellung kann nun beispielsweise zum Zwecke eines Ausfahrens des Kolbens 22 und Anhebens der Last 29 in der ersten Richtung 31, Druckmittel entweder zuerst über den ersten Fluidkanal 46 und daran anschließend über den ersten Arbeitskanal oder vorzugsweise gleichzeitig über den ersten Fluidkanal 46 und den ersten Arbeitskanal zugeführt werden, so dass also dementsprechend entweder zuerst die Ausnehmung 75 und dann die erste Arbeitskammer 48 mit Druckmittel beaufschlagt werden oder indem vorzugsweise die Ausnehmung 75 und die erste Arbeitskammer 48 gleichzeitig mit Druckmittel beaufschlagt werden. Im Zuge dessen wird die selbsthemmende Verklemmung zwischen dem drehfest mit der Spindel 30 verbundenen ersten Klemm-Kegel-Körper 53 und dem drehfest mit dem Zylinder 21 verbundenen zweiten Klemm-Kegel-Körper 54 gelöst, worauf die Spindel 30, gegebenenfalls auch der Kolben 22 gleichzeitig, in die erste Richtung 31 verschoben, d. h. hier angehoben wird bzw. werden. Dabei kommt es zunächst noch zu keiner bzw. zu im Wesentlichen keiner Drehung der Spindel 30 um ihre Drehachse 33 relativ zu dem Zylinder 21. Sobald jedoch bzw. spätestens dann, wenn der mit der Spindel 30 drehfest verbundene erste Klemm-Kegel-Körper 53 an dem ersten Axiallager bzw. Wälzlager 38 zur Anlage kommt, beginnt sich die Spindel 30 reibungsbedingt um ihre Drehachse 33 zu drehen. Dadurch und bedingt durch die Gewindekopplung mit der Spindel 30 über das nicht selbsthemmende Gewinde 27 kann sich der Kolben 22 in der ersten Richtung 31, das heißt hier in der Ausfahrrichtung bzw. nach oben, bewegen, wodurch die Last 29 in der ersten Richtung bewegt bzw. angehoben werden kann. Im Zuge dieser Verschiebung des Kolbens 22 in der ersten Richtung 31 strömt Druckmittel durch den ersten Arbeitskanal in die erste Arbeitskammer 48 und zugleich strömt das in der zweiten Arbeitskammer 49 gegebenenfalls befindliche Druckmittel über den zweiten Arbeitskanal ab. Während dieser Bewegung des Kolbens 22 in der ersten Richtung 31 ist bzw. wird das Fluid-Gleitlager 39 mit Druckmittel derart beaufschlagt, dass die Klemm-Kegel-Körper 53, 54 voneinander gelöst sind, insbesondere derart voneinander abgehoben sind, dass sich ihre Verriegelungs-Kegel-Flächen 51, 52 nicht berühren, so dass sich also dann die Verriegelungs-Kegel-Flächen 51, 52 in einer Abhebe- und Entriegelungsstellung befinden.

Soll nun der sich in die erste Richtung 31 bewegende Kolben 22 angehalten werden, so kann der erste Arbeitskanal drucklos geschaltet werden. Sofern sowohl der erste Arbeitskanal als auch der erste Fluidkanal 46 drucklos geschaltet werden, bewegt sich der Kolben 22 zusammen mit der Spindel 30 und dem drehfest mit dieser verbundenen Drehkörper 85 bzw. ersten Klemm-Kegel-Körper 53 bedingt durch die in die zweite Richtung 32 einwirkende Last 29 in der zweiten Richtung 32, und zwar um das vorgesehene geringe Axialspiel von, vorzugsweise nur etwa 1,0 bis 1,5 mm, bis der erste Klemm-Kegel-Körper 53 an bzw. in dem zweiten Klemm-Kegel-Körper 54 selbsthemmend verklemmt festsitzt.

Es versteht sich jedoch, dass gegebenenfalls nur der erste Arbeitskanal drucklos geschaltet werden kann, nicht jedoch der erste Fluidkanal 46, so dass dann während des Anhaltens des Kolbens 22 das Fluidgleitlager 45 noch immer mit Druckmittel beaufschlagt ist bzw. wird und demgemäß der mit der Spindel 30 drehfest verbundene erste Klemm-Kegel-Körper 53 nach wie vor von dem zweiten Klemm-Kegel-Körper 54 abgehoben gehalten werden kann oder ggf. geregelt, in einer Zwischenstellung gehalten werden kann, in der eine Brems-Reibung aber noch kein Verklemmen der Klemm-Kegel-Körper 53, 54 eintritt.

Zum Bewegen des Kolbens 22 in der zweiten Richtung 32, also hier in der Einfahrrichtung zum Zwecke eines Absenkens der Last 29 bzw. auch nur zum Zwecke eines Einfahrens des Kolbens 22, kann Druckmittel über den ersten Fluidkanal 46 zugeführt werden, wobei erst anschließend oder gleichzeitig Druckmittel in den zweiten Arbeitskanal zugeführt werden kann. Dadurch kann der mit der Spindel 30 drehfest verbundene erste Klemm-Kegel-Körper 53 zusammen mit der Gewindespindel 30 und dem Kolben 22 in der ersten Richtung 31 bewegt bzw. angehoben werden, wiederum bis der erste Klemm-Kegel-Körper 53 an dem Wälzlager 38 zur Anlage kommt, worauf sich die Spindel 30 zusammen mit dem mit ihr drehfest verbundenen ersten Klemm-Kegel-Körper 53 in die nunmehr entgegengesetzte Richtung zu drehen beginnt, worauf der Kolben 22 zusammen mit der Last 29 in die zweite Richtung 32, also hier in der Einfahrrichtung bewegt wird. Dabei kann das in dem ersten Arbeitsraum 48 befindliche Druckmittel über den ersten Arbeitskanal ausströmen.

Während der Bewegung des Kolbens 22 in der zweiten Richtung 32 ist bzw. wird der erste Fluidkanal 46 ständig mit Druckmittel beaufschlagt, so dass dabei das Fluid-Gleitlager 45 ständig mit Druckmittel beaufschlagt ausgebildet ist und zugleich der mit der Spindel 30 drehfest verbundene erste Klemm-Kegel-Körper 53 von dem drehfest mit dem Zylinder 21 verbundenen zweiten Klemm-Kegel-Körper 54 in eine Abhebe- und Entriegelungsstellung abgehoben ist, in der sich ihre Verriegelungs-Kegel-Flächen 51, 52 nicht berühren, so dass sich also dann der erste Klemm-Kegel-Körper 53 und die Spindel 30, vorzugsweise im Wesentlichen frei, um die Spindeldrehachse 33 relativ zu dem Zylinder 21 drehen können.

Wenn das Fluid-Gleitlager 45 durch Beaufschlagung des ersten Fluidkanals 46 mit Druckmittel ausgebildet ist und dabei der erste Klemm-Kegel-Körper 53 von dem zweiten Klemm-Kegel-Körper 54 derart abgehoben ist, dass sich deren Verriegelungs-Kegel-Flächen 51, 52 nicht mehr berühren, kann das durch den ersten Fluidkanal 46 der Ausnehmung 75 zugeführte Druckmittel durch einen dann zwischen den Verriegelungs-Kegel-Flächen 51 und 52 der Klemm-Kegel-Körper 53 und 54 ausgebildeten Ring-Spalt hindurch sowie anschließend durch den zweiten Fluidkanal abströmen.

Zum Anhalten des sich in der zweiten Richtung 32 bewegenden Kolbens 22 können nun sowohl der zweite Arbeitskanal als auch der erste Fluidkanal 46 drucklos geschaltet werden, so dass sich dann bedingt durch die einwirkende Last 29 die Spindel 30 sofort zusammen mit dem ersten Klemm-Kegel-Körper 53 in der zweiten Richtung 32 bewegt, und zwar wiederum nur um das geringe Spindel-Verschiebe-Spiel von hier, vorzugsweise nur etwa 1,0 bis 1,5 mm, bis der erste Klemm-Kegel-Körper 53 an bzw. in dem zweiten Klemm-Kegel-Körper 54 selbsthemmend verklemmt festsitzt. Dann ist die Spindel 30 durch diese selbsthemmende Klemm-Verriegelung gegen eine Drehung um ihre Drehachse 33 relativ zu dem Zylinder 21 ebenso verriegelt, wie gegenüber einem axialen Abheben in der Axialrichtung 59, also auch in der ersten Richtung 31, so dass also auch dann wiederum eine doppelte Selbsthemmung erreicht wird.

Bei dem Verriegelungszylinder 20 steigt die Klemmkraft zwischen den jeweils miteinander verklemmten Klemm-Kegel-Körpern 53 und 54 mit ansteigender Last 29 proportional an. Dadurch kann bei jeder Last eine stets sichere Verriegelung der Spindel 30 gegen eine Drehung um ihre Drehachse 33 relativ zu dem Zylinder 21 erreicht werden und in Folge dessen kann eine Weiterbewegung des Kolbens 22 und der an diesem angreifenden Last 29 sicher verhindert werden, und zwar nicht nur bei einem normalen Betrieb des Verriegelungszylinders 20, sondern auch bei einem Druckausfall des Druckmittelsystems oder bei einer etwaig auftretenden Leckage des Druckmittelsystems.

Es versteht sich, dass der Verriegelungszylinder 20 zur Regelung und/oder Steuerung seiner verschiedenen Betriebszustände bzw. Funktionen mit einer Einrichtung 84 zum Regeln und/oder Steuern des Druckmittels gekoppelt oder versehen sein kann.

Erfindungsgemäß ist vorgesehen, dass ein integrierter Drehgeber 85 bzw. Drehwinkelgeber, insbesondere ein Inkrementalgeber bzw. Inkrementaldrehgeber, zur Erfassung der Drehwinkelveränderung des zweiten Gewindekörpers, hier der Spindel 30, bei dessen Drehung um die Drehachse 33 relativ zu dem Zylinder 21 vorgesehen ist, mittels dessen eine Messung eines Kolben-Wegs bzw. Kolben-hubs ermöglicht ist, den der Kolben 22, bei einer Drehung des zweiten Gewindekörpers 30 um die Drehachse 33, in der Axialrichtung 59 relativ zu dem Zylinder 21 zurücklegt. Mittels des Drehgebers 85 sind mehrere der Drehwinkelveränderung des zweiten Gewindekörpers, hier der Spindel 30, proportionale Signale 86.1, 86.2 bzw. Impulse erzeugbar (siehe Figuren 6.1 bis 7.2). Die Signale 86.1, 86.2 bzw. Impulse werden von dem Drehgeber 85 während einer Drehung des zweiten Gewindekörpers 30 um die Drehachse 33 erzeugt. Die mittels des Drehgebers 85 erzeugten Signale 86.1, 86.2 bzw. Impulse sind proportional zu einem Kolben-Weg bzw. Kolben-Hub des Kolbens 22, den dieser, bei einer Drehung des zweiten Gewindekörpers, hier der Spindel 30, um die Drehachse 33, in der Axialrichtung 59 relativ zu dem Zylinder 21 zurücklegt. Bei dem Drehgeber 85 handelt es sich um einen induktiven und druckfesten Sensor. Der Drehgeber 85 (Sensor) kann auch mit Encoder bzw. Kodierer bezeichnet werden. Der Drehgeber 85 ist in einer Außenwand 87 des Zylinders 21 lösbar befestigt, vorzugsweise eingeschraubt.

Zur Erfassung der Drehwinkelveränderung des zweiten Gewindekörpers, hier der Spindel 30, mittels des Drehgebers 85 ist der einen Außenumfang 88 aufweisende Drehkörper 55 (Taktscheibe) vorgesehen, der mit dem zweiten Gewindekörper, hier der Spindel 39, drehfest, vorzugsweise starr, verbunden ist. Der Drehkörper 55 weist an seinem Außenumfang 88 ein Zahnprofil bzw. Verzahnungsprofil 89 auf, das sich in einer Umfangsrichtung (Doppelpfeil 90) um die Drehachse 33 erstreckt. Das Zahnprofil 89 dient zur Auslösung der mittels des Drehgebers 85 erzeugten Signale 86.1, 86.2 bzw. Impulse. Das Zahnprofil 89 weist eine Vielzahl von, beispielsweise 12, 16 der 20, Nuten 92 auf. Die Nuten 92 sind über den Außenumfang 88 des Drehkörpers 55 verteilt, in der Umfangsrichtung 90, in gleichen Umfangswinkeln 91 um die Drehachse 33 des Drehkörpers 55 bzw. der Spindel 30 versetzt zueinander angeordnet. Die Nuten 92 erstrecken sich in der Axialrichtung 59 und sind von Zahnflanken 93.1, 93.2 einer entsprechenden Anzahl von Zähnen 94 des das Zahnprofil 89 bildenden Nutwänden begrenzt. Jede Nut 92 weist, in der Umfangsrichtung 90 betrachtet, zwischen den ihr zugeordneten beiden Nutwänden 93.1, 93.2 eine gleiche Nutbreite 95 auf. In dem gezeigten Ausführungsbeispiel weist jede Nut 92 eine Nutbreite 95 von 6,2 mm auf. Bei jeder Nut 92 sind die sich gegenüberliegenden Nutwände 93.1, 93.2 parallel und im Wesentlichen planeben ausgebildet. Jede Nut 92 weist einen im Wesentlichen planebenen, auch als Zahnfuß bezeichenbaren, Nutgrund 96 auf. Der Nutgrund 96 jeder Nut 92 ist senkrecht zu den zugeordneten Nutwänden 86.1, 86.2 der jeweiligen Nut 92 ausgebildet. Vorzugsweise sind alle Nuten 92 durch Abtragen von Material, insbesondere durch Zerspanen, vorzugsweise durch Fräsen, hergestellt. Der Drehgeber 85 (Sensor) ist in der Außenwand 87 des Zylinders 21 dem Zahnprofil 89 des Drehkörpers 55 (Taktscheibe) gegenüberliegend angeordnet. In dem in den Figuren gezeigten Ausführungsbeispiel sind 12 gleiche Nuten 92 rotationssymmetrisch zu der Drehachse 33 auf den Außendurchmesser des Drehkörpers 55 auf bzw. eingebracht. In dem gezeigten Ausführungsbeispiel weist der Kolben 22 einen Kolbendurchmesser von 63 mm auf. Vorzugsweise weist das Spindelgewinde 28 der Spindel 30 eine Spindelsteigung von 32 mm auf. Dadurch ist dann festgelegt, dass alle 32 mm Hub bzw. Weg, den der Kolben 22 bei einer Drehung der Spindel 30 um ihre Drehachse 33 in der Axialrichtung 59 zurücklegt, eine ganze Umdrehung der Spindel 30 vollzogen ist, so dass sich dann die Spindel 30 um 360 Grad um die Drehachse 33 gedreht hat. Bei der Verwendung des druckfesten induktiven Sensors 85 mit einer Baugröße M8x1 lässt sich bei der Messung des Kolbenwegs bzw. des Kolbenhubs, den der Kolben 22, bei einer Drehung der Spindel 30 um die Drehachse, in der Axialrichtung 59 zurücklegt, eine Genauigkeit von 1 mm erreichen. Ein druckfester Drehgeber bzw. Sensor 85 ist in dem hier vorliegenden Fall notwendig, da die Kammer bzw. der Raum 75, mit welchem der eingesetzte Drehgeber bzw. Sensor 85 unmittelbar verbunden ist, im Betrieb des Verriegelungszylinders 20 mit einem hydraulischen Druck beaufschlagt ist.

Die Erfindung betrifft auch ein Verfahren zur Messung des Kolben-Wegs bzw. Kolben-Hubs des Kolbens 22 des Verriegelungszylinders 20, bei dem mittels des Drehgebers 85 während der Drehung des zweiten Gewindekörpers, hier der Spindel 30, um die Drehachse 33 relativ zu dem Zylinder 21 eine Drehwinkelveränderung des zweiten Gewindekörpers 30 bzw. der Spindel erfasst wird. Während der Drehung des zweiten Gewindekörpers bzw. der Spindel 30 um die Drehachse 33 werden mittels des Drehgebers 85 mehrere der Drehwinkelveränderung des zweiten Gewindekörpers bzw. der Spindel 30 proportionale Signale 86.1, 86.2 bzw. Impulse erzeugt, die proportional zu dem Kolben-Weg bzw. Kolben-Hub des Kolbens 22 sind, den dieser, während der Drehung des zweiten Gewindekörpers bzw. der Spindel 30 um die Drehachse 33, in der Axialrichtung 59 relativ zu dem Zylinder 21 zurücklegt. Dadurch wird eine integrierte Messung des Kolben-Wegs bzw. Kolben-Hubs des Kolbens 22 ermöglicht oder erfolgt eine integrierte Messung des Kolben-Wegs bzw. Kolben-Hubs, den der Kolben 22 bei einer Drehung des zweiten Gewindekörpers bzw. der Spindel 30 um die Drehachse 33, in der Axialrichtung 59 relativ zu dem Zylinder 21 zurücklegt. Die mittels des Drehgebers 85 erzeugten Signale 86.1, 86.2 können mittels einer in den Figuren nicht gezeigten Signal-Auswertungseinrichtung (Decoder) ausgewertet (decodiert) werden. Insbesondere ist vorgesehen, dass mit Hilfe der mit dem Drehgeber 85 gekoppelten Signal-Auswertungseinrichtung zur Auswertung der von dem Drehgeber 85 erzeugten Signale 86.1, 86.2, der Kolben-Weg bzw. Kolben-Hub ermittelt wird, den der Kolben 20, während einer Drehung des zweiten Gewindekörpers bzw. der Spindel 30 um die Drehachse 33 relativ zu dem Zylinder 21, in der Axialrichtung 59 relativ zu dem Zylinder 21 zurücklegt.

Bei den von dem Drehgeber (Sensor) 85 erzeugten Signalen 86.1, 86.2 handelt es sich um inkrementale Signale. Diese sind derart ausgebildet, dass sich ein trapezförmiger oder rechteckförmiger Signalverlauf über der Zeit ergibt (siehe Figuren 6.1 bis 7.2). Zur Erfassung der Drehwinkelveränderung und folglich des Kolben-Wegs bzw. Kolben-Hubs des Kolbens 22 während der Drehung des zweiten Gewindekörpers bzw. der Spindel 30, um die Drehachse 33, wird mittels des Drehgebers 85 eine zeitliche Abfolge von Signalen 86.1, 86.2 erzeugt. Dabei folgt auf ein über der Zeit 103 ansteigendes Signal 100.1, 101.1 ein über der Zeit 103 abfallendes Signal 100.2, 101.2 und folgt auf ein über der Zeit 103 abfallendes Signal 100.2, 101.2 ein über der Zeit 103 ansteigendes Signal 100.1, 101.1 (siehe Figuren 6.1 bis 7.2). Jedes ansteigende Signal 100.1, 101.1 und jedes darauf unmittelbar folgende abfallende Signal 100.2; 101.2 weisen jeweils einen ersten Signalabstand 97.1; 98.1 zueinander auf. Jedes abfallende Signal 100.2, 101.2 und jedes darauf unmittelbar folgende ansteigende Signal 100.1, 101.1 weisen jeweils einen zweiten Signalabstand 97.2; 98.2 zueinander auf. In dem in den Figuren 6.1 und 6.2 gezeigten ersten Beispiel eines Signaldiagramms bzw. einer Signalkurve 99.1, in dem bzw. in der die Signalstärke 102 über der Zeit 103 aufgetragen ist, sind der erste Signalabstand 97.1 und der zweite Signalabstand 97.2 gleich groß. Mit anderen Worten ausgedrückt, ist der erste Signal-Abstand 97.1 von einer steigenden Flanke zu einer fallenden Flanke gleich groß wie der zweite Signal-Abstand 97.2 von einer fallenden Flanke zu einer steigenden Flanke. Dies ergibt sich dann, wenn wie in dem gezeigten Ausführungsbeispiel alle Nuten 92 gleich gestaltet sind und derart angeordnet sind, dass sie sowohl in der Umfangsrichtung 90 in einem gleichen Umfangswinkel 91 um die Drehachse 33 zueinander versetzt angeordnet sind als auch jeweils die gleiche Nutbreite 95 aufweisen. Daraus folgt dann zwingend, dass auch die die Zähne 94 des Drehkörpers 85 derart angeordnet sind, dass sie sowohl in einem gleichen Umfangswinkel um die Drehachse 33 zueinander versetzt angeordnet sind als auch jeweils eine gleiche Zahnbreite aufweisen. Der jeweilige Umfangswinkel, um den die Zähne 94 in der Umfangsrichtung 90 um die Drehachse versetzt zueinander angeordnet sind, ist in dem in den Figuren gezeigten Ausführungsbeispiel nicht exakt gleich groß wie der jeweilige Umfangswinkel 91, um den die Nuten 92 in der Umfangsrichtung 90 um die Drehachse 33 versetzt zueinander angeordnet sind. Auch ist die jeweilige Zahnbreite der Zähne 94 nicht exakt gleich groß wie die jeweilige Nutzbreite 95 der Nuten 92 (siehe insbesondere Figur 5.2). Aufgrund der vorstehend beschriebenen Maßnahmen können beide Signale 100.1, 100.2, steigende Flanke und fallende Flanke, als inkrementales Signal ausgewertet (gezählt) werden, was zu einer doppelten Genauigkeit im Vergleich dazu führt, wenn ausschließlich die fallenden Flanken oder ausschließlich die steigenden Flanken mittels des oder eines Drehgebers bzw. Sensors erfasst werden. Dazu würde es ausreichen, dass die Nuten bzw. Zähne eines ähnlichen Drehkörpers in der Umfangsrichtung in gleichen Umfangswinkeln um die Drehachse des Drehkörpers bzw. der Spindel versetzt angeordnet sind. In diesem zuletzt genannten Fall ist vereinfacht gesagt der Abstand zwischen Nuten und Zähnen lediglich darauf beschränkt, dass das jeweils nur eine Signal des Drehgebers bzw. des Sensors 85 mit steigender und fallender Flanke vorhanden ist.

In den Figuren 7.1 und 7.2 ist ein zweites Beispiel eines Signaldiagramms 99.2 bzw. einer Signalkurve gezeigt, in dem bzw. der wiederum die Signalstärke 102 über der Zeit 103 aufgetragen ist. In diesem zweiten Beispiel ist eine alternatives Ausführungsbeispiel veranschaulicht, bei dem die Zähne eines ähnlichen Drehkörpers schmäler sind, also in Umfangsrichtung eine kleinere Zahnbreite aufweisen als die in den Figuren 1 bis 5.4 gezeigten Zähne 94 und bei dem die Nuten des Drehkörpers breiter sind, also in Umfangsrichtung eine größere Nutbreite aufweisen, als die in den Figuren 1 bis 5.4 gezeigten Nuten 92. Auch in diesem zweiten Beispiel werden mittels des Drehgebers bzw. Sensors 85 sowohl die fallenden Flanken als auch die steigenden Flanken der Signale 86.2 erfasst.

Es versteht sich, dass auch eine andere Signalerzeugung als mit Nuten und Zähnen in Kombination mit einem induktiven Drehgeber bzw. Sensor oder einem anderen Drehgeber bzw. Sensor möglich wäre. Beispielsweise könnte ein kodierter Magnetring zur Signalerzeugung eingesetzt werden oder eine Art Strichcode, der optisch erfasst wird. Allerdings sind solche Drehgeber bzw. Sensoren derzeit nicht druckfest. Es wäre aber möglich, solche nicht druckfesten Drehgeber bzw. Sensoren in einem abgedichteten Bereich einzusetzen, wie beispielhaft bereits vorstehend erwähnt.

Die Erfindung kann auch wie folgt zusammengefasst werden: Die Erfindung betrifft einen Verriegelungszylinder 20, der einen sich in Richtung einer Zylinderlängsachse 25 erstreckenden Zylinder 21 und einen Kolben 22 umfasst, der mit Hilfe eines fluiden Druckmittels in einer Axialrichtung 59 parallel zu der Zylinderlängsachse 25 relativ zu dem Zylinder 21 bewegbar, jedoch drehfest mit dem Zylinder 21 verbunden ist. Der Kolben 22 ist drehfest mit einem ersten Gewindekörper 24 verbunden, dessen erstes Gewinde 26 mit einem zweiten Gewinde 28 eines reibschlüssig und selbsttätig verriegelbaren zweiten Gewindekörpers 30 unter Ausbildung eines nicht selbsthemmenden Gewindes 27 in Eingriff steht. Der zweite Gewindekörper 30 ist um eine sich parallel zu der Zylinderlängsachse 25 des Zylinders 21 erstreckende Drehachse 33 relativ zu dem Zylinder 21 drehbar und in der Axialrichtung 59 axial bewegbar. Erfindungsgemäß ist ein integrierter Drehgeber 85 zur Erfassung einer Drehwinkelveränderung des zweiten Gewindekörpers 30 bei dessen Drehung um die Drehachse 33 relativ zu dem Zylinder 21 vorgesehen, mittels dessen eine Messung eines Kolben-Wegs ermöglicht ist, den der Kolben 22 bei einer Drehung des zweiten Gewindekörpers 30 um die Drehachse 33 in der Axialrichtung 59 relativ zu dem Zylinder 21 zurücklegt.

### Bezugszeichenliste

- 20: Verriegelungszylinder
- 21: Zylinder
- 22: Kolben
- 22.1: Kolbenstange
- 23.1: (erste) Seite / Kolbenseite
- 23.2: (zweite) Seite / Kolbenseite
- 24: (erster) Gewindekörper/Mutter
- 25: Längsachse / Zylinderlängsachse
- 26: (erstes) Gewinde / Kolbengewinde
- 27: nicht selbsthemmendes Gewinde
- 28: (zweites) Gewinde / Spindelgewinde
- 29: Last (Pfeil)
- 30: (zweiter) Gewindekörper/Spindel
- 31: erste Richtung
- 32: zweite Richtung
- 33: Drehachse von 30
- 34: Doppelpfeil/axiale Verschiebbarkeit / Verschiebespiel / axiales Spindelspiel
- 35: (erster) Verriegelungs-Stütz-Körper
- 36: (zweiter) Verriegelungs-Stütz-Körper
- 37: Dichtung/Ringdichtung
- 38: (erstes) Axiallager / Wälzlager / Nadellager / Ringlager
- 39: (zweites) Axiallager / Fluid-Gleitlager
- 40: Zylinderboden
- 40.1: (Zylinder-)Deckel
- 41: (erster) Lagerkörper
- 42: (zweiter) Lagerkörper
- 43: (erste) Lagerfläche
- 44: (zweite) Lagerfläche
- 45: Fluid-Gleitlager
- 46: (erster) Fluidkanal
- 47.1: (erstes) Gelenklager
- 47.2: (zweites) Gelenklager
- 48: (erste) Arbeitskammer
- 49: (zweite) Arbeitskammer
- 50: gewindefreier Teil von 30
- 51: (erste) Verriegelungs-Kegel-Fläche/n
- 52: (zweite) Verriegelungs-Kegel-Fläche/n
- 53: (erster) Klemm-Kegel-Körper
- 54: (zweiter) Klemm-Kegel-Körper
- 55: Drehkörper / Konusbuchse / Taktscheibe / Kegel-Scheibe / Kegel-Stumpf-Scheibe
- 56: Außenkonus
- 57: Innenkonus
- 58: Teil von 53
- 59: Axialrichtung (Doppelpfeil)
- 61: (erster) Verriegelungs-Stütz- und Lager-Körper
- 62: (zweiter) Verriegelungs-Stütz- und Lager-Körper
- 63: (erster) Neigungswinkel
- 64: (zweiter) Neigungswinkel
- 65: (erste) Seite von 53
- 66: (zweite) Seite von 53
- 67: (erste) Seite von 54
- 69: (zylinderbodenseitiges) Ende von 30
- 71: (freies) Ende von 30
- 72: Ansatz
- 75: Ausnehmung/Kammer/Raum
- 76: Dichtung
- 80: Außendurchmesser von 43
- 81: Innendurchmesser von 76
- 82: Außendurchmesser von 50
- 83: Seite von 76
- 84: Einrichtung zur Steuerung und/oder Regelung
- 85: Drehgeber / Drehwinkelgeber / Inkrementalgeber / Inkrementaldrehgeber / Sensor
- 86.1: Signal/Impuls
- 86.2: Signal/Impuls
- 87: Außenwand von 21
- 88: Außenumfang von 21
- 89: Zahnprofil/Verzahnungsprofil
- 90: Umfangsrichtung (Doppelpfeil)
- 91: Umfangswinkel
- 92: Nut
- 93.1: (erste) Zahnflanke/Nutwand
- 93.2: (zweite) Zahnflanke/Nutwand
- 94: Zahn
- 95: Nutbreite
- 96: Nutgrund
- 97.1: (erster) Signalabstand
- 97.2: (zweiter) Signalabstand
- 98.1: (erster) Signalabstand
- 98.2: (zweiter) Signalabstand
- 99.1: Signaldiagramm / Signalkurve
- 99.2: Signaldiagramm / Signalkurve

## Patentansprüche

1. Verriegelungszylinder (20), der einen sich in Richtung einer Zylinderlängsachse (25) erstreckenden Zylinder (21) und einen Kolben (22) umfasst, der eine erste Kolbenseite (23.1) und eine davon weg weisende zweite Kolbenseite (23.2) umfasst, und der mit Hilfe eines der ersten Kolbenseite (23.1) oder der zweiten Kolbenseite (23.2) oder der ersten Kolbenseite (23.1) und der zweiten Kolbenseite (23.2) zuführbaren fluiden Druckmittels in einer Axialrichtung (59) parallel zu der Zylinderlängsachse (25) relativ zu dem Zylinder (21) bewegbar, jedoch drehfest mit dem Zylinder (21) verbunden ist, wobei der Kolben (22) drehfest mit einem ersten Gewindekörper (Mutter oder Spindel) (24) verbunden ist, dessen erstes Gewinde (Muttergewinde oder Spindelgewinde) (26) mit einem zweiten Gewinde (Spindelgewinde oder Muttergewinde) (28) eines reibschlüssig und selbsttätig verriegelbaren zweiten Gewindekörpers (Spindel oder Mutter) (30) unter Ausbildung eines nicht selbsthemmenden Gewindes (27) in Eingriff steht, und wobei der zweite Gewindekörper (Spindel oder Mutter) (30) um eine sich parallel zu der Zylinderlängsachse (25) des Zylinders (21) erstreckende Drehachse (33) relativ zu dem Zylinder (21) drehbar und relativ zu dem Zylinder (21) in der Axialrichtung (59) axial bewegbar bzw. axial verschiebbar ist,
**dadurch gekennzeichnet,**
**dass** ein integrierter Drehgeber (85), zur Erfassung einer Drehwinkelveränderung des zweiten Gewindekörpers (Spindel oder Mutter) (30) bei dessen Drehung um die Drehachse (33) relativ zu dem Zylinder (21) vorgesehen ist, mittels dessen eine Messung eines Kolben-Wegs ermöglicht ist, den der Kolben (22) bei einer Drehung des zweiten Gewindekörpers (Spindel oder Mutter) (30) um die Drehachse (33) in der Axialrichtung (59) relativ zu dem Zylinder (21) zurücklegt.

2. Verriegelungszylinder nach Anspruch 1 **dadurch gekennzeichnet, dass** mittels des Drehgebers (85) mehrere der Drehwinkelveränderung des zweiten Gewindekörpers (Spindel oder Mutter) (30) proportionale Signale (86.1, 86.2) erzeugbar sind oder erzeugt werden, die proportional zu dem Kolben-Weg des Kolbens (22) sind, den dieser bei einer Drehung des zweiten Gewindekörpers (Spindel oder Mutter) (30) um die Drehachse (33) in der Axialrichtung (59) zurücklegt.

3. Verriegelungszylinder nach Anspruch 1 oder 2, **dadurch gekennzeichnet, dass** zur Erfassung der Drehwinkelveränderung des zweiten Gewindekörpers (Spindel oder Mutter) (30) mittels des Drehgebers (85) ein einen Außenumfang (88) aufweisender Drehkörper (85) vorgesehen ist, der mit dem zweiten Gewindekörper (Spindel oder Mutter) (30) drehfest verbunden ist und der an seinem Außenumfang (88) ein Zahnprofil (89) aufweist, das sich in einer Umfangsrichtung (90) um die Drehachse (33) erstreckt, zur Auslösung der mittels des Drehgebers (85) erzeugten Signale (86.1, 86.2).

4. Verriegelungszylinder nach Anspruch 3 **dadurch gekennzeichnet, dass** das Zahnprofil (89) mit einer Vielzahl von über den Außenumfang (88) des Drehkörpers (85) in der Umfangsrichtung (90) in gleichen Umfangswinkeln (91) um die Drehachse (33) zueinander versetzt angeordneten Nuten (92) versehen ist, die sich in der Axialrichtung (59) erstrecken und die von Zahnflanken von Zähnen (94) des Zahnprofils (89) bildenden Nutwänden (93.1, 93.2) begrenzt sind.

5. Verriegelungszylinder nach Anspruch 4 **dadurch gekennzeichnet, dass** jede Nut (92) der Nuten (92), in Umfangsrichtung (90) betrachtet, zwischen den ihr zugeordneten Nutwänden (93.1, 93.2) eine gleiche Nutbreite (95) aufweist.

6. Verriegelungszylinder nach Anspruch 4 oder 5, **dadurch gekennzeichnet, dass** die gegenüberliegenden Nutwände (93.1, 93.2) jeder Nut (92) parallel zueinander ausgebildet sind.

7. Verriegelungszylinder nach Anspruch 1 **dadurch gekennzeichnet, dass** jede Nut (92) einen im Wesentlichen planebenen Nutgrund (96) aufweist, der senkrecht zu den zugeordneten Nutwänden (93.1, 93.2) ausgebildet ist.

8. Verriegelungszylinder nach einem der Ansprüche 4 bis 7, **dadurch gekennzeichnet, dass** jede Nut (92) durch Abtragen von Material des Drehkörpers (55) hergestellt ist.

9. Verriegelungszylinder nach einem der vorstehenden Ansprüche, **dadurch gekennzeichnet, dass** es sich bei dem Drehgeber (85) um einen induktiven und/oder druckfesten Sensor handelt.

10. Verriegelungszylinder nach einem der Ansprüche 3 bis 9, **dadurch gekennzeichnet, dass** der Drehgeber (85) in einer Außenwand (87) des Zylinders (21) dem Zahnprofil (89) gegenüberliegend befestigt ist.

11. Verfahren zur Messung des Kolben-Wegs des Kolbens (22) des Verriegelungszylinders (20) nach einem der vorstehenden Ansprüche,
**dadurch gekennzeichnet,**
**dass** mittels des Drehgebers (85) während der Drehung des zweiten Gewindekörpers (Spindel oder Mutter) (30) um die Drehachse (33) relativ zu dem Zylinder (21) die Drehwinkelveränderung des zweiten Gewindekörpers (Spindel oder Mutter) (30) erfasst wird.

12. Verfahren nach Anspruch 11, **dadurch gekennzeichnet, dass** mittels des Drehgebers (85) während der Drehung des zweiten Gewindekörpers (Spindel oder Mutter) (30) um die Drehachse (33) mehrere der Drehwinkelveränderung des zweiten Gewindekörpers (Spindel oder Mutter) (30) proportionale Signale (86.1, 86.2) erzeugt werden, die proportional zu dem Kolben-Weg des Kolbens (22) sind, den dieser während der Drehung des zweiten Gewindekörpers (Spindel oder Mutter) (30) um die Drehachse (33) in der Axialrichtung (59) zurücklegt, so dass eine Messung des Kolben-Wegs ermöglicht ist oder erfolgt, den der Kolben (22) bei der Drehung des zweiten Gewindekörpers (Spindel oder Mutter) (30) um die Drehachse (33) in der Axialrichtung (59) zurücklegt.

13. Verfahren nach Anspruch 11 oder 12, **dadurch gekennzeichnet, dass** mittels einer mit dem Drehgeber (85) gekoppelten Signal-Auswertungseinrichtung zur Auswertung der von dem Drehgeber (85) erzeugten Signale (86.1, 86.2) der Kolben-Weg, den der Kolben (22) während einer Drehung des zweiten Gewindekörpers (Spindel oder Mutter) (30) um die Drehachse (33) relativ zu dem Zylinder (21) in der Axialrichtung (59) zurücklegt, ermittelt wird.

14. Verfahren nach einem der Ansprüche 11 bis 13, **dadurch gekennzeichnet, dass** es sich bei den Signalen (86.1, 86.2) des Drehgebers (85) um inkrementale Signale (86.1, 86.2) handelt, die derart ausgebildet sind, dass sich, über der Zeit, ein trapezförmiger oder rechteckförmiger Signalverlauf ergibt, wobei zur Erfassung der Drehwinkelveränderung und folglich des Kolben-Wegs während der Drehung des zweiten Gewindekörpers (Spindel oder Mutter) (30) um die Drehachse (33) mittels des Drehgebers (85) eine zeitliche Abfolge von Signalen (86.1, 86.2) erzeugt wird, bei denen auf ein über der Zeit ansteigendes Signal (100.1; 101.1)) ein über der Zeit abfallendes Signal (100.2; 101.2) folgt und bei denen auf ein über der Zeit abfallendes Signal (100.2; 101.2) ein über der Zeit ansteigendes Signal (100.1; 101.2) folgt, wobei jedes ansteigende Signal (100.1; 101.1) und das darauf unmittelbar folgende abfallende Signal (100.2; 101.2) einen ersten Signalabstand (97.1; 98.1) zueinander aufweisen und wobei jedes abfallende Signal (100.2; 101.2) und das unmittelbar darauf folgende ansteigende Signal (100.1; 101.1) einen zweiten Signal-Abstand (97.2; 98.2) zueinander aufweisen, der gleich groß ist wie der erste Signalabstand (97.1; 98.1).
